# FASCICULE DE BREVET EUROPEEN

(11) **EP 1 620 694 B1**
(45) Date de publication et mention de la délivrance du brevet: **09.06.2010**
(21) Numéro de dépôt: 04742641.6
(22) Date de dépôt: 05.05.2004
(51) Int. Cl.: F41H 5/14

(54) **ABRI DE PROTECTION**
SCHUTZSCHILD
PROTECTIVE SHELTER

(30) Priorité: 06.05.2003 FR 0305506
(43) Date de publication de la demande: 01.02.2006
(73) Titulaire: Sema, 92000 Nanterre (FR)
(72) Inventeur: LAUBIE, Charles, F-75016 Paris (FR)
(74) Mandataire: Casalonga, Axel
(86) Numéro de dépôt international: PCT/FR2004/001079
(87) Numéro de publication internationale: WO 2004/099703

(56) Documents cités:
- WO-A-02/47764
- BE-A- 340 903
- DE-C- 101 367
- DE-U- 9 308 788
- FR-A- 975 751
- GB-A- 191 424 041
- GB-A- 191 509 975
- GB-A- 191 512 302
- SE-L- 0 000 921
- US-A1- 2002 104 429
- US-A1- 2003 167 911

## Description

La présente invention concerne un abri de protection, et notamment un abri de protection susceptible d'atténuer les dégâts provoqués par une explosion. Un tel abri est connu du document US 2002/0104429A1.

Des postes de garde sont installés, de façon provisoire ou permanente, pour contrôler le passage d'individus d'une zone vers une autre zone. De tels postes de garde peuvent être la cible d'agression, par exemple à l'aide d'engins explosifs, et notamment d'engins explosifs portés par des individus.

Les gardes de faction aux postes de garde ne sont généralement pas protégés de façon satisfaisante contre les explosions, notamment lorsqu'il s'agit de postes de garde temporaires.

Un but de l'invention est de proposer un abri de protection pouvant facilement être mise en oeuvre et permettant de fournir une protection satisfaisante contre les explosions.

Un abri de protection selon la revendication 1 comprend une armature autoportante supportant un panneau avant en matériau pare-éclats, le panneau formant une surface protectrice frontale, et le panneau étant orienté vers l'avant et vers le haut.

Des gardes de faction peuvent se placer en arrière de l'abri, des personnes étant contrôlées devant l'abri. En cas d'explosion devant l'abri, le panneau incliné dévie en partie l'effet de souffle produit par l'explosion vers le haut. Du fait de l'inclinaison du panneau incliné frontal, l'effet de souffle exerce sur le panneau incliné des efforts horizontaux tendant à faire reculer l'abri et des efforts verticaux dirigés vers le bas tendant à plaquer l'abri sur le sol. Les efforts verticaux sur le panneau incliné en position frontale empêchent que l'abri ne soit soulevé et bascule en arrière. L'abri reste en position et protège la zone située à l'arrière de l'abri, notamment vis-à-vis des éclats produits par l'explosion.

L'abri est mobile. Ainsi, en cas d'explosion, l'abri recule sous l'effet des efforts horizontaux développés par l'effet de souffle de l'explosion. L'abri recule sans s'opposer complètement à l'effet de souffle. Ainsi, l'abri n'est pas balayé par l'explosion et peut résister aux efforts importants. La protection est améliorée.

De préférence, le bord inférieur avant du panneau descend sensiblement jusqu'au sol. En d'autres termes, le bord inférieur avant constitue l'extrémité inférieure avant de l'abri. Ainsi, l'abri protège des éclats se propageant à faible hauteur, et le panneau ne donne pas de prise à l'effet de souffle d'une explosion pour soulever l'abri et le renverser. L'abri est mieux maintenu en place en cas d'explosion.

Le panneau incliné est formé par un cadre et une toile en matériau pare-éclats disposée en travers du cadre. On obtient un abri léger qui peut être facilement déplacé et mis en position.

Selon la revendication 1 la toile pare-éclats est maintenue par des sangles tendues en travers du cadre.

Avantageusement, au moins une sangle comprend une portion intermédiaire arrangée pour former absorbeur d'énergie. Pour cela, une portion intermédiaire de la sangle peut être repliée sur elle-même et cousue.

Avantageusement, l'abri comprend des roues arrière situées à l'arrière d'un châssis inférieur de l'armature et prévue pour faciliter un mouvement vers l'arrière de l'abri en évitant un basculement de l'abri vers l'arrière.

Dans un mode de réalisation, l'abri comprend une plate-forme formant marchepied à l'arrière du panneau incliné, et prévue pour qu'un garde monte sur ladite plate-forme.

Dans un mode de réalisation, l'armature comprend un châssis inférieur muni de deux longerons, le panneau incliné étant relié par son bord inférieur avant à l'extrémité avant des longerons, un bord supérieur du panneau étant soutenu par des poutrelles reliées à une portion intermédiaire des longerons.

La présente invention et ses avantages seront mieux compris à l'étude de la description détaillée d'un mode de réalisation pris à titre d'exemple nullement limitatif et illustrée par les dessins annexés sur lesquels :
- la figure 1 est une vue en élévation de devant de l'abri de protection selon un aspect de l'invention ;
- la figure 2 est une vue en élévation de côté de l'abri selon la figure 1 ; et
- la figure 3 est une vue partielle d'une sangle de maintien d'une toile pare-éclats arrangée pour former absorbeur d'énergie, selon un aspect de l'invention.

Sur les figures 1 et 2, un abri 1 comprend une armature 2 autoportante comportant un châssis inférieur formé par des longerons inférieurs 3, ici au nombre de deux, et un cadre 4 formé par des montants latéraux 5 reliés à leurs extrémités par une traverse supérieure 6 et une traverse inférieure 7, cette dernière étant reliée aux extrémités avant des longerons inférieurs 3. L'armature 2 comprend également des poutrelles de support 8, ici au nombre de deux, fixées par une extrémité inférieure à une portion intermédiaire des longerons inférieurs 3, et fixées par une extrémité opposée supérieure aux extrémités de la traverse supérieure 6 du cadre 4 pour soutenir ce dernier. Les poutrelles de support 8 s'étendent sensiblement verticalement en étant légèrement inclinées vers l'arrière relativement à la verticale. Les poutrelles de support 8 sont reliées entre elles par une barre transversale 8a, visible en pointillés sur la figure 1, s'étendant entre les poutrelles de support 8 sensiblement à mi-hauteur de ces dernières pour renforcer l'armature 2.

Le cadre 4 s'étend en étant incliné entre l'extrémité avant des longerons inférieurs 3 et l'extrémité supérieure des poutrelles de support. Des sangles horizontales 9, ici au nombre de sept, s'étendent en travers du cadre 4 entre les montants latéraux 5 en étant entrecroisées avec des sangles verticales 10, ici au nombre de cinq et tendues entre les traverses inférieure 7 et supérieure 6. Une toile en matériau pare-éclats 11 est fixée sur les sangles 9 et 10 en obstruant le cadre 4. Sur la figure 2, les sangles passent derrière la toile 11 et ne sons pas complètement visibles. On peut voir les extrémités des sangles 9, 10 enroulées sur les traverses 6, 7 ou les montants 5 pour leur fixation.

Le cadre 4 et la toile 11 disposée en travers du cadre 4 forment un panneau frontal avant de l'abri 1 qui est incliné, la surface du panneau orientée vers l'avant étant orientée vers le haut.

La toile 11 est prévue pour résister aux fortes contraintes et pour résister aux éclats projetés par une explosion. La toile est par exemple composée de tissu aramide du type utilisé pour les gilets pare-balles.

L'abri 1 comprend également une plate-forme arrière 12 (en pointillés) disposée transversalement entre les extrémité arrière des longerons inférieurs 3. Des roues 13 sont fixées aux extrémités arrière des longerons 3, avec leur plan méridien parallèle à l'axe des longerons 3. L'abri 1 repose sur le sol à l'arrière par l'intermédiaire des roues 13 et à l'avant directement par l'intermédiaire de la traverse inférieure 7 du cadre 4. Des câbles 14, ici au nombre de deux, mais seul un d'entre eux étant visible sur la figure 2, sont tendus entre les extrémités de la traverse supérieure 6 du cadre et une portion des longerons inférieurs 3 située en arrière de la zone de fixation des extrémités inférieures de poutrelles de support 8. Les câbles 14 sont munis de tendeurs 14a afin de régler leur longueur et leur tension.

Le panneau formé par le cadre 4, les sangles 9, 10 et la toile 11 remonte de préférence sensiblement à hauteur de la poitrine d'une personne de taille moyenne reposant sur la plate-forme 12, soit environ entre 1,30 m et 1,50 m. Ainsi, un garde armé peut se tenir sur la plate-forme derrière le panneau et tenir une personne en joue en appuyant une arme à feu sur son épaule sans être gêné.

En se reportant à la figure 2, lorsqu'un engin explosif porté par un individu est actionné devant l'abri, un effet de souffle et des éclats se propagent comme illustré en 15. L'effet de souffle de l'explosion, en rencontrant le panneau avant frontal produit des efforts importants sur ce dernier. Compte tenu de l'inclinaison du panneau, une partie de l'effet de souffle est déviée vers le haut, et des efforts sont exercés horizontalement vers l'arrière (flèche F1), et verticalement vers le bas (flèche F2).

Les efforts verticaux F2 plaque le panneau et donc l'abri 1 contre le sol. Le panneau incliné formant une surface frontale avant descendant jusqu'au sol fourni une meilleure protection contre les éclats et permet d'éviter que l'effet de souffle atteignant l'abri ne développe des efforts verticaux dirigés vers le haut qui soulèverait l'abri, par exemple en passant sous le panneau. Les efforts, principalement dirigés vers le bas, plaquent l'abri 1.

Sous l'effet des efforts horizontaux F1, l'abri, qui est mobile, peut reculer. Ce faisant, l'abri absorbe de l'énergie notamment par frottement de sa partie avant contre le sol. Si l'abri ne reculait pas pour absorber de l'énergie, l'abri risquerait d'être complètement balayé et détruit par les efforts considérables provoqués par l'explosion. Les efforts verticaux F2 maintiennent l'abri 1 dans sa position permettant de protéger un garde posté derrière le panneau incliné de protection.

Les roues arrière 13 permettent d'éviter que l'abri 1 poussé vers l'arrière ne bascule en facilitant le déplacement de la partie arrière. Les longerons 3 ne risquent pas de se planter dans le sol en reculant, ce qui risquerait de provoquer le basculement de l'abri vers l'arrière. Les roues arrière 13 facilitent aussi le déplacement de l'abri pour la mise en place d'un poste de contrôle.

Lorsqu'un effort important est appliqué sur le panneau avant, les câbles 14 empêchent un fléchissement des poutrelles de support 8 vers l'avant.

Pour améliorer une résistance de l'abri 1 en permettant une absorption d'énergie, on peut prévoir que les sangles verticales 9 ou les sangles horizontales 10 ou toutes les sangles 9, 10 présentent des portions intermédiaires conformées en absorbeur d'énergie.

Pour ce faire, et comme on peut le voir sur la figure 3 ou les références à des éléments similaires des figures 1 et 2 ont été reprises, on peut prévoir par exemple qu'une sangle horizontale 9, fixée à une extrémité à un premier montant latérale 5a et à une extrémité opposée à un second montant latérale 5b, présente une portion intermédiaire 16 constituée de trois tronçon de longueur semblable, un tronçon central 16a étant replié sur un premier tronçon latérale 16b, l'autre tronçon latéral 16c étant lui-même replié sur le tronçon central 16a du côté opposé au premier tronçon latérale 16b. En d'autres termes, la portion intermédiaire 16 est repliée sur elle-même en formant une zone de triple épaisseur, les tronçons 16a, 16b, 16c étant maintenus ainsi par tout moyen adéquate, ici une couture 17. On obtient ainsi une portion formant réserve de longueur pour la sangle 9 et maintenue par des coutures 17.

Lorsqu'un effort est exercé sur le panneau incliné, la sangle 9 subit un effort de tension symbolisé par des flèches F3. Si l'effort est suffisant, les coutures 17 sont arrachées en absorbant de l'énergie et la sangle 9 se détend. Ceci permet une meilleure absorption de l'énergie produit par un effet de souffle. L'abri 1 sera donc plus résistant. On pourra prévoir, sur une sangle, une ou plusieurs zones d'absorption.

Si la sangle est fixée à ses extrémités par couture, on pourra prévoir une couture 17 de la portion intermédiaire 16 moins résistante que la couture d'extrémité pour que la couture 17 de la portion intermédiaire 16 cède en premier et remplisse son rôle d'absorbeur d'énergie.

On a décrit un abri muni de roue uniquement à l'arrière. Bien entendu, pour faciliter le déplacement de l'abri, on peut également prévoir des roues à l'avant des longerons inférieurs, tout en conservant un panneau frontal avant descendant sensiblement jusqu'au sol. On pourra avantageusement prévoir des roues avant amovibles. Eventuellement, on pourra munir l'abri d'un dispositif d'attelage pour sa traction par un véhicule.

Grâce à l'invention, on obtient un abri de protection qui peut être mis en oeuvre rapidement et facilement et qui offre une protection satisfaisante contre des explosions se produisant devant l'abri.

## Revendications

1. Abri de protection, l'abri étant mobile et comprenant une armature (2) autoportante supportant un panneau avant (11, 4) en matériau pare-éclats, le panneau formant une surface protectrice frontale, le panneau étant orienté vers l'avant et vers le haut, le panneau (11,4) étant formé par un cadre (4) et une toile (11) en matériau pare-éclats disposée en travers du cadre **caractérisé par le fait que** la toile (11) pare-éclats est maintenue par des sangles (9,10) tendues en travers du cadre (4).

2. Abri selon la revendication 1, **caractérisé par le fait que** le bord inférieur avant du panneau (11, 4) descend sensiblement jusqu'au sol.

3. Abri selon la revendication 2, **caractérisé par le fait qu'**au moins une sangle (9, 10) comprend une portion intermédiaire (16) arrangée pour former absorbeur d'énergie.

4. Abri selon la revendication 3, **caractérisé par le fait qu'**une sangle présente une portion intermédiaire (16) repliée sur elle-même.

5. Abri selon la revendication 4, **caractérisé en ce que** la portion intermédiaire repliée est maintenue par des moyens pouvant être arraché en absorbant de l'énergie.

6. Abri selon la revendication 5, **caractérisé en ce que** la portion intermédiaire repliée est maintenue par une couture (17).

7. Abri selon l'une des revendications 3 à 5, **caractérisé en ce qu'**une sangle comprend plusieurs zones d'absorption.

8. Abri selon l'une quelconque des revendications précédentes, **caractérisé par le fait qu'**il comprend des roues arrières (13) disposées à l'arrière d'un châssis inférieur de l'armature (2).

9. Abri selon la revendication 8, **caractérisé en ce qu'**il est configuré pour reposer sur le sol à l'arrière par l'intermédiaire des roues (13).

10. Abri selon l'une quelconque des revendications précédentes, **caractérisé par le fait qu'**il comprend une plate-forme (12) formant marchepied à l'arrière du panneau incliné (11, 4).

11. Abri selon l'une quelconque des revendications précédentes, **caractérisé par le fait que** l'armature (2) comprend un châssis inférieur muni de deux longerons (3), le panneau incliné étant relié par son bord inférieur (7) avant à l'extrémité avant des longerons (3), un bord supérieur (6) du panneau étant soutenu par des poutrelles (8) reliées à une portion intermédiaire des longerons (3).

12. Abri selon l'une quelconque des revendications précédentes, **caractérisé par le fait que** la toile est formée par un matériau souple.

13. Abri selon l'une quelconque des revendications précédentes, **caractérisé par le fait que** la toile comprend un panneau supplémentaire disposé en arrière dudit panneau.

14. Abri selon l'une quelconque des revendications précédentes, **caractérisé par le fait que** le panneau supplémentaire est sensiblement vertical et rejoint ledit panneau à leurs extrémités supérieures.

15. Abri selon l'une quelconque des revendications précédentes, **caractérisé par le fait que** le panneau supplémentaire comprend au moins une roue disposée à l'avant d'un châssis inférieur de l'armature.

## Claims

1. Protective shelter, the shelter being mobile and comprising a self-supporting framework (2) supporting a front panel (11, 4) made of fragment-resistant material, the panel forming a frontal protective surface, the panel being oriented forwards and upwards, the panel (11, 4) being formed of a frame (4) and of a canvas (11) made of fragment-resistant material, arranged across the frame, **characterized in that** the fragment-resistant canvas (11) is held by straps (9, 10) stretched across the frame (4).

2. Shelter according to Claim 1, **characterized in that** the front lower edge of the panel (11, 4) comes down substantially as far as the ground.

3. Shelter according to Claim 2, **characterized in that** at least one strap (9, 10) comprises an intermediate portion (16) arranged to form an energy absorber.

4. Shelter according to Claim 3, **characterized in that** one strap has an intermediate portion (16) folded on itself.

5. Shelter according to Claim 4, **characterized in that** the folded intermediate portion is held by means that can be pulled out thereby absorbing energy.

6. Shelter according to Claim 5, **characterized in that** the folded intermediate portion is held by stitching (17).

7. Shelter according to any one of Claims 3 to 5, **characterized in that** one strap comprises several absorption zones.

8. Shelter according to any one of the preceding claims, **characterized in that** it comprises rear wheels (13) arranged at the rear of a lower chassis of the framework (2).

9. Shelter according to Claim 8, **characterized in that** it is configured to rest on the ground via wheels (13) at the rear.

10. Shelter according to any one of the preceding claims, **characterized in that** it comprises a platform (12) forming a footplate at the rear of the inclined panel (11, 4).

11. Shelter according to any one of the preceding claims, **characterized in that** the framework (2) comprises a lower chassis equipped with two spars (3), the inclined panel being connected by its front lower edge (7) to the front end of the spars (3), an upper edge (6) of the panel being supported by beams (8) connected to an intermediate portion of the spars (3).

12. Shelter according to any one of the preceding claims, **characterized in that** the canvas is made of a flexible material.

13. Shelter according to any one of the preceding claims, **characterized in that** the canvas comprises an additional panel positioned behind the said panel.

14. Shelter according to any one of the preceding claims, **characterized in that** the additional panel is substantially vertical and meets the said panel at the upper ends.

15. Shelter according to any one of the preceding claims, **characterized in that** the additional panel comprises at least one wheel positioned at the front of a lower chassis of the framework.

## Patentansprüche

1. Schutzschild, wobei der Schild beweglich ist und ein selbsttragendes Tragwerk (2) enthält, das eine vordere Platte (11, 4) aus Splitterschutzmaterial trägt, wobei die Platte eine Frontschutzfläche bildet, wobei die Platte nach vorne und nach oben ausgerichtet ist, wobei die Platte (11, 4) von einem Rahmen (4) und von einem Tuch (11) aus Splitterschutzmaterial gebildet wird, das quer über den Rahmen angeordnet ist, **dadurch gekennzeichnet, dass** das Splitterschutztuch (11) von Gurten (9, 10) gehalten wird, die quer über den Rahmen (4) gespannt sind.

2. Schild nach Anspruch 1, **dadurch gekennzeichnet, dass** der vordere untere Rand der Platte (11, 4) im Wesentlichen bis zum Boden geht.

3. Schild nach Anspruch 2, **dadurch gekennzeichnet, dass** mindestens ein Gurt (9, 10) einen Zwischenabschnitt (16) enthält, der eingerichtet ist, um einen Energieabsorber zu bilden.

4. Schild nach Anspruch 3, **dadurch gekennzeichnet, dass** ein Gurt einen Zwischenabschnitt (16) hat, der auf sich selbst umgefaltet ist.

5. Schild nach Anspruch 4, **dadurch gekennzeichnet, dass** der umgefaltete Zwischenabschnitt von Einrichtungen gehalten wird, die abgerissen werden können, indem sie Energie absorbieren.

6. Schild nach Anspruch 5, **dadurch gekennzeichnet, dass** der umgefaltete Zwischenabschnitt von einer Naht (17) gehalten wird.

7. Schild nach einem der Ansprüche 3 bis 5, **dadurch gekennzeichnet, dass** ein Gurt mehrere Absorptionszonen enthält.

8. Schild nach einem der vorhergehenden Ansprüche, **dadurch gekennzeichnet, dass** er Hinterräder (13) enthält, die an der Rückseite eines unteren Fahrgestells des Tragwerks (2) angeordnet sind.

9. Schild nach Anspruch 8, **dadurch gekennzeichnet, dass** er konfiguriert ist, um hinten mittels der Räder (13) auf dem Boden zu ruhen.

10. Schild nach einem der vorhergehenden Ansprüche, **dadurch gekennzeichnet, dass** er eine ein Trittbrett bildende Plattform (12) an der Rückseite der geneigten Platte (11, 4) enthält.

11. Schild nach einem der vorhergehenden Ansprüche, **dadurch gekennzeichnet, dass** das Tragwerk (2) ein unteres Fahrgestell enthält, das mit zwei Längsträgern (3) versehen ist, wobei die geneigte Platte über ihren vorderen unteren Rand (7) mit dem vorderen Ende eines der Längsträger (3) verbunden ist, während ein oberer Rand (6) der Platte von Balken (8) gestützt wird, die mit einem Zwischenbereich der Längsträger (3) verbunden sind.

12. Schild nach einem der vorhergehenden Ansprüche, **dadurch gekennzeichnet, dass** das Tuch von einem geschmeidigen Material gebildet wird.

13. Schild nach einem der vorhergehenden Ansprüche, **dadurch gekennzeichnet, dass** das Tuch eine zusätzliche Platte enthält, die hinter der genannten Platte angeordnet ist.

14. Schild nach einem der vorhergehenden Ansprüche, **dadurch gekennzeichnet, dass** die zusätzliche Platte im Wesentlichen senkrecht und mit der genannten Platte an ihren oberen Enden verbunden ist.

15. Schild nach einem der vorhergehenden Ansprüche, **dadurch gekennzeichnet, dass** die zusätzliche Platte mindestens ein Rad enthält, das vor einem unteren Fahrgestell des Tragwerks angeordnet ist.
